# EUROPÄISCHE PATENTSCHRIFT

(11) **EP 0 699 525 B1**
(45) Veröffentlichungstag und Bekanntmachung des Hinweises auf die Patenterteilung: **17.06.1998**
(21) Anmeldenummer: 95112447.8
(22) Anmeldetag: 08.08.1995
(51) Int. Cl.: B41F 13/22, B41F 31/00

(54) **Druckmaschinen-Temperierungssystem**
Cooling system for printing machines
Système de refroidissement pour machines d'impression

(30) Priorität: 19.08.1994 DE 9413438 U
(43) Veröffentlichungstag der Anmeldung: 06.03.1996
(73) Patentinhaber: Baldwin Grafotec GmbH, 86165 Augsburg (DE)
(72) Erfinder: Frank, Dieter, D-86157 Augsburg (DE)
(74) Vertreter: Vetter, Ewald Otto, Dipl.-Ing.

(56) Entgegenhaltungen:
- EP-A- 0 602 312
- DE-A- 1 953 590
- GB-A- 2 207 636
- US-A- 4 481 790
- US-A- 5 177 975

## Beschreibung

Die Erfindung betrifft ein Druckmaschinen-Temperierungssystem gemäß dem Oberbegriff von Anspruch 1.

Ein solches Druckmaschinen-Temperierungssystem ist aus der EP 0 602 312 A1 bekannt. Es wird insbesondere für den Feuchtwasser-Offsetdruck und den Trocken-Offsetdruck verwendet. Dabei kann es sich um Bogen-Druck (bedrucken von einzelnen Papierbögen) oder Rollen-Druck (bedrucken von Papierbahnen) handeln.

Die Bogen-Offsetdruckmaschinen sind wesentlich kleiner als die Rollen-Offsetdruckmaschinen.Die Druckmaschinen stehen in einem Drucksaal und erzeugen Wärme, welche sie in den Drucksaal abgeben. Der Kaltwassererzeuger arbeitet nach dem Prinzip der wechselweisen Kompression und Expansion eines Kältemittels in einem Kältemittelkreislauf.Das Kältemittel gibt seine Kälte an das Kaltwasser oder eine andere Kühlflüssigkeit ab. Der Kälteerzeuger gibt die vom Kaltwasser entnommene Wärme in die ihn umgebende Umgebung ab. Beim Bogen-Offsetdruck ist der Kaltwassererzeuger, im folgenden Kälteerzeuger genannt, im Drucksaal untergebracht, wo auch die Druckmaschine untergebracht ist, jedoch mit Abstand von der Druckmaschine, damit sie sich durch die von ihnen abgegebene Wärme nicht gegenseitig erwärmen. Die von der Druckmaschine und vom Kälteerzeuger abgegebene Wärme erwärmt jedoch den Drucksaal, was insbesondere im Sommer unangenehm ist und bei Verwendung einer Klimaanlage zu einem hohen Energieverbrauch dieser Klimaanlage führt. Beim Bogen-Offsetdruck stehen häufig viele Bogen-Offset-Druckmaschinen in einem Drucksaal. Beim Rollen-Offsetdruck steht häufig nur eine oder nur wenige Druckmaschinen im Drucksaal und der Kälteerzeuger ist außerhalb des Drucksaales angeordnet.

Ferner ist aus der DE-42 29 311 C1 (EP 0 586 958 A2) eine Vorrichtung zum Reinigen von Feuchtwasser einer Offsetdruckmaschine bekannt.Die Vorrichtung enthält eine Filterkammer für das Feuchtwasser, welche in das Druckwerk der Druckmaschine integriert und durch eine Tür zugänglich ist.

Durch die Erfindung soll die Aufgabe gelöst werden, im Drucksaal mehr Freiraum zu schaffen und die Temperiergeräteeinheit oder Tempiergeräteeinheiten von mechanischen Beschädigungen zu schützen.

Diese Aufgabe wird gemäß der Erfindung durch die kennzeichnenden Merkmale von Anspruch 1 gelöst.

In weiterer Ausbildung der Erfindung ist ein Kälteerzeuger des Temperierungssystems außerhalb des Drucksaales angeordnet, um eine unerwünschte Erwärmung der Druckmaschine durch den Kälteerzeuger zu vermeiden, und um eine unerwünschte Erwärmung des Källteerzeugers durch die von der Druckmaschine abgestrahlte Wärme zu vermeiden.

Bei allen Ausführungsformen der Erfindung ist die Temperiergeräteeinheit oder sind die Temperiergeräteeinheiten in die Druckmaschine oder deren Anbauten integriert und trotzdem schnell und leicht zugänglich für Wartungsarbeiten, für einen Austausch von Geräteteilen oder zum Nachfüllen von benötigter Flüssigkeit.

Weitere Merkmale der Erfindung sind in den Unteransprüchen enthalten.

Die Erfindung wird im folgenden mit Bezug auf die Zeichnungen anhand von mehreren Ausführungsformen als Beispiele beschrieben. In den Zeichnungen zeigen
Fig.1 schematisch und unmaßstäblich in Seitenansicht eine Feuchtwasser-Offset-Druckmaschine für den Bogen-Offsetdruck mit einem Temperierungssystem gemäß der Erfindung,
Fig.2 schematisch eine andere Variante des Temperierungssystems nach der Erfindung von Fig.1,
Fig.3 schematisch und unmaßstäblich eine Stirnansicht der Offset-Druckmaschine von Figur 1,
Fig.4 schematisch und unmaßstäblich eine Seitenansicht einer Feuchtwasser-Offset-Druckmaschine mit vier Druckwerken für den Bogen-Offsetdruck und mit einem Temperierungssystem gemäß der Erfindung entsprechend Figur 1.

Das in Fig.1 schematisch dargestellte Druckmaschinen-Temperierungssystem 2 dient zur Temperierung von mindestens einem Druckmaschinenmittel von mindestens einem Druckwerk 4 einer Bogen-Druckmaschine 6, insbesondere einer nach dem Offsetdruck-Verfahren arbeitenden Bogen-Druckmaschine zum Bedrucken von Papierbögen. Das Druckmaschinenmittel kann Luft 8 sein, welche von einem Gebläse 10 durch einen ersten Wärmetauscher 12 hindurchgetrieben und auf die Mantelfläche eines zu kühlenden Zylinders 13 der Druckmaschine 6 geblasen wird. Der Zylinder 13 kann beispielsweise ein Formzylinder oder Plattenzylinder, ein Übertragungszylinder wie beispielsweise ein Gummituchzylinder, oder ein Gegendruckzylinder sein. Das Temperierungssystem 2 und die Druckmaschine 6 stehen in einem Drucksaal 14, der Wände 15 und 16 aufweist. Ein Kälteerzeuger 18 ist außerhalb des Drucksaales 14 angeordnet und kühlt Kühlflüssigkeit eines durch ihn hindurchgeführten Kühlflüssigkeitskreislaufes 22. Der Kühlflüssigkeitskreislauf 22 erstreckt sich durch die eine Wand 15 in den Drucksaal 14 und weist einen durch den Drucksaal 14 hindurchgeführten Vorlaufzweig 24 und einen ebenfalls durch den Drucksaal 14 hindurchgeführten Rücklaufzweig 26 auf. Die Strömungsrichtungen im Temperierungssystem 2 sind durch Pfeile angegeben. Der erste Wärmetauscher 12 ist mit einem Ende an den Vorlaufzweig 24 und mit einem anderen Ende an den Rücklaufzweig 26 strömungsmäßig angeschlossen und wird dadurch von der Kühlflüssigkeit durchströmt. Der erste Wärmetauscher 12 und sein zugehöriges Gebläse 10 bilden eine sich über die gesamte Länge des zu kühlenden Zylinders 14 erstreckende Blasluftkühlvorrichtung, wie sie beispielsweise aus der EP 0 602 312 A1 bekannt ist.

Das Druckwerk 4 enthält beispielsweise einen Formzylinder oder Plattenzylinder 28, einen Gummituchzylinder 29 und einen Gegendruckzylinder 30. Ein schematisch dargestelltes Feuchtwerk 32 überträgt Feuchtwasser aus einer Feuchtwasserwanne 34 auf die Stellen am Umfang des Plattenzylinders 28, welche keine Druckfarbe annehmen dürfen. Ein schematisch dargestelltes Farbwerk 36 überträgt Druckfarbe von einer nicht dargestellten Druckfarbenquelle auf die Druckffarben-akzeptierenden Stellen am Umfang des Plattenzylinders 28.

Hieraus ist ersichtlich, daß der von der Kaltluftblasvorrichtung 10,12 gekühlte Zylinder 14 einer der Zylinder 28,29 und 30 des Druckwerkes 4 sein kann und in Fig.1 nur zur Vereinfachung der Darstellung getrennt gezeichnet ist.

Figur 1 zeigt zwei Geräteeinheiten 40 und 42, welche unmittelbar neben oder unter oder in die Druckmaschine 6 gestellt werden können innerhalb des Drucksaales 14. Die eine oder erste Geräteeinheit 40 enthält einen zweiten Wärmetauscher 44, einen Vorratsbehälter 46 für Feuchtwasser 47, eine Pumpe 48 und ein Ventil 50. Der zweite Wärmetauscher 44 enthält einen ersten Wärmetauscherstrang 52, welcher über zwei Rohrleitungsanschlüsse 54 und 55 der einen Geräteeinheit 40 in den Vorlaufzweig 24 des Kühlflüssigkeitskreislaufes 22 derart austauschbar eingesetzt ist, daß er von der Kühlflüssigkeit des Kühlflüssigkeitskreislaufes 22 durchströmt wird. Der zweite Wärmetauscher 44 enthält außerderm einen zweiten Wärmetauscherstrang 58, welcher innerhalb des zweiten Wärmetauschers 44 mit dem ersten Wärmetauscherstrang 52 in Wärmeaustausch steht und über eine Wärmetauschervorlaufleitung 60, in welcher sich die erste Pumpe 48 befindet, und über eine Wärmetauscherrücklaufleitung 62 je mit dem Vorratsbehälter 46 strömungsmäßig verbunden ist und mit diesem zusammen einen ersten temperierten Kreislauf 64 bildet. An einer stromabwärts der ersten Pumpe 48 gelegenen Stelle zweigt von der Vorlaufleitung 60 eine Zufuhrleitung 66, welche das Ventil 50 enthält, ab, welche über einen dritten Rohranschluß 67 der einen Geräteeinheit 40 mit einem in die Feuchtwasserwanne 34 führenden Leitungsabschnitt 68 strömungsmäßig verbunden ist. Eine Ablaufleitung 70 eines Überlaufes der Feuchtwasserwanne 34 ist über einen vierten Rohranschluß 72 der einen Geräteeinheit 40 an eine zweite Rücklaufleitung 74 strömungsmäßig angeschlossen, welche in den Vorratsbehälter 46 mündet. Dadurch bilden die Vorlaufleitung 60 mit der Pumpe 48, die Zufuhrleitung 66 mit dem Leitungsabschnitt 68, die Feuchtwasserwanne 34 mit der Ablaufleitung 70 und die zweite Rücklaufleitung 74 zusammen einen zweiten Kreislauf 76 für temperiertes Feuchtwasser 47. Der Strömungsquerschnitt des Ventils 50 kann verändert werden, um mehr oder weniger Feuchtwasser im zweiten Kreislauf 76 zirkulieren zu lassen. Der Vorratsbehälter 46 ist derart ausgebildet, daß er ohne Demontage der ersten Pumpe 48 und des ersten Wärmtetauschers 44 aus der einen Geräteeinheit 40 herausgenommen oder eingesetzt werden kann.

Die andere oder zweite austauschbare Geräteeinheit 42 ist an, unter oder in die Druckmaschine 6 stellbar,und im wesentlichen gleich ausgebildet wie die eine oder erste Geräteeinheit 40 und ist deshalb mit den gleichen Bezugszahlen versehen. Im Vorratsbehälter 46 der zweiten Geräteeinheit 42 befindet sich jedoch nicht Feuchtwasser 34, sondern Kühlwasser 87, welches durch eine Farbverreiberwalze 88 hindurchgeleitet wird, um sie zu kühlen. Der erste Wärmetauscherstrang 52 des Wärmetauschers 44 in der zweiten Geräteeinheit 42 ist im Vorlaufzweig 24 des Kühlflüssigkeitskreislaufes 22 in Reihe und stromabwärts vom ersten Wärmetauscherstrang 52 des Wärmetauschers 44 der ersten Geräteeinheit 40 derart angeordnet, daß er nach dem Wärmetauscher 44 der ersten Geräteeinheit 40 von der Kühlflüssigkeit des Kühlflüssigkeitskreislaufes 22 durchströmt wird. Dadurch hat die Kühlflüssigkeit des Kühlflüssigkeitskreislaufes 22 bereits etwas Wärme vom Feuchtwasser 47 der ersten Geräteeinheit 40 aufgenommen, bevor sie das Kühlwasser 87 der zweiten Geräteeinheit 42 kühlt. Dadurch wird berücksichtigt, daß die Farbverreiberwalze 88 wärmer sein muß als der Plattenzylinder 28.

Stromaufwärts der Wärmetauscher 44 der beiden Geräteeinheiten 40 und 42 befindet sich im Vorlaufzweig 24 des Kühlflüssigkeitskreislaufes 22 eine Pumpe 90, welche die Kühlflüssigkeit durch den Kühlflüssigkeitskreislauf 22 fördert.

Die Vorratsbehälter 46 der beiden Geräteeinheiten 40 und 42 sind jeweils oben offen, so daß in ihnen Atmosphärendruck herrscht.Gemäß der in Fig.2 dargestellten weiteren Ausführungsform eines Temperierungssystems nach der Erfindung kann der Vorratsbehälter 46 der zweiten Geräteeinheit 42 als geschlossener Behälter ausgebildet sein, in welchem der von der Pumpe 48 erzeugte Druck herrscht. In diesem Falle ist keine Zufuhrleitung 66 und kein Ventil 50 nötig, sondern der Kühlwasserkreislauf ist direkt durch die Farbverreiberwalze 88 hindurchgeführt, wie dies Fig.2 zeigt.

Gemäß Fig.3 können die beiden Geräteeinheiten 40 und 42 entweder beide auf der Bedienungsseite 91 der Druckmaschine 6 unter ihre Treppe 92 oder auf der Antriebsseite 93 der Druckmaschine unter die Galerie 94 der Druckmaschine 6 gestellt werden, unter welcher sich auch einer oder mehrere Antriebsmotoren 96 zum Antrieb des Plattenzylinders 28, des Gummituchzylinders 29 und des Gegendruckzylinders 30 befinden. Wie in Fig.3 unter der Galerie 94 der Druckmaschine 6 schematisch dargestellt, können die beiden Geräteeinheiten 40 und 42 auch zu einer einzigen Gesamteinheit 40/42 zusammengefasst sein. Statt zwei Geräteeinheiten 40 und 42 hat man dann nur ein einziges Gerät 40/42. Die Räume unter der Treppe 92 und/oder der Galerie 94 der Druckmaschine 6 können durch Wände verkleidet und mit einer Tür 98 oder 99 als Zugang zu den Geräteeinheiten 40 und 42 versehen sein. In abgewandelter Ausführungsform können die Geräteeinheiten 40 und 42 auch an anderer Stelle in oder direkt neben der Druckmaschine 6 angeordnet werden. Auch ist es möglich, die eine Geräteeinheit 40 auf der einen Maschinenseite 91 oder 93 und die andere Geräteeinheit 42 auf der anderen Maschinenseite 93 oder 91 anzuordnen. Vorzugsweise werden jedoch beide Geräteeinheiten 40 oder 42 auf der gleichen Maschinenseite angeordnet.

Fig.4 zeigt eine Druckmaschine 6 mit vier Druckwerken 4.An jedem Druckwerk 4 befinden sich die beiden Geräteeinheiten 40 und 42. An den Kühlflüssigkeitskreislauf 22 des Kälteerzeugers 20 sind die Geräteeinheiten 40 und 42 von allen Druckwerken in Reihe oder parallel strömungsmäßig angeschlossen.In dieser anderen Ausführungsform können mehrere Kälteerzeuger 20 vorgesehen sein, um jeweils die beiden Geräteeinheiten 40 und 42 oder mehrere solcher Geräteeinheiten 40 und 42 zu kühlen.

## Patentansprüche

1. Druckmaschinen-Temperierungssystem mit mindestens einer Temperiergeräteeinheit (40,42) für eine Druckmaschine, insbesondere für eine Offsetdruckmaschine, welche in einem Drucksaal steht, wobei die Temperiergeräteeinheit folgende Merkmale aufweist: Anschlußmittel (54,55,67,72,) für externe Flüssigkeitsleitungen (24,26,68,70,88), mindestens einen Wärmetauscher (44) zum Wärmeaustausch zwischen einer Kühlflüssigkeit eines extern von der Temperiergeräteeinheit angeordnete Kälteerzeugers (20), welcher die Kühlflüssigkeit kühlt und mittels der Anschlußmittel (54,55) lösbar angeschlossen ist, und mindestens einer zu kühlenden Druckmaschinenflüssigkeit (47,87), mindestens je einen Vorratsbehälter (46) für jede Druckmaschinenflüssigkeit (47,87), mindestens je eine Pumpe (48) für jede Druckmaschinenflüssigkeit (47,87) zur Förderung dieser Druckmaschinenflüssigkeit je in einem voneinander getrennten Flüssigkeitskreislauf (64,76), welcher je mindestens den Vorratsbehälter (46) und den Wärmetauscher (44) dieser Druckmaschinenflüssigkeit und ein extern von der Temperiergeräteeinheit (40,42) angeordnetes Druckmaschinenteil (34,88) enthält, welches mittels der Anschlußmittel (67,72) lösbar angeschlossen ist;
**dadurch kennzeichnet**,
daß die Temperiergeräteeinheit (40,42) in der Druckmaschine (6) oder unter einem sie umgebenden Laufsteg (92,94) herausnehmbar untergebracht ist.

2. Druckmaschinen-Temperierungssystem nach Anspruch 1,
**dadurch gekennzeichnet**, daß
die Temperiergeräteeinheit (40,42) oder die Temperiergeräteeinheiten (40,42) hinter einer Tür (98,99) angeordnet ist oder sind, und daß die Tür (98,99) größer ist als die betreffende Temperiergeräteeinheit (40,42), so daß sie unzerlegt durch die Tür hindurchbewegt werden kann.

3. Druckmaschinen-Temperierungssystem nach Anspruch 1 oder 2,
**dadurch gekennzeichnet**, daß
die Druckmaschinenflüssigkeit des einen Flüssigkeitskreislaufes (64,76 in 40) Feuchtwasser (47) zum Befeuchten von nicht-farbannehmenden Bereichen des Plattenzylinders (28) ist, daß die Druckmaschinenflüssigkeit eines zweiten der voneinander getrennten Flüssigkeitskreisläufe (74,76 in 42) Kühlwasser zur Temperierung eines Rotationskörpers, insbesondere einer Farbverreiberwalze (88) eines Farbwerkes (36) der Druckmaschine (6) ist, und daß die den beiden Flüssigkeitskreisläufen zugeordneten Wärmetauscher (44) in Reihe zueinander derart angeordnet sind, daß der Wärmetauscher (44) für die Kühlflüssigkeit (87) stromabwärts des Wärmetauschers (44) für das Feuchtwasser (47) im Kühlflüssigkeitskreislauf des externen Kälteerzeugers (20) angeordnet ist und dadurch erst nach dem Wärmetauscher (44) für das Feuchtwasser (47) von der Kühlflüssigkeit durchströmt wird.

4. Druckmaschinen-Temperierungssystem nach einem der Ansprüche 1 bis 3,
**dadurch gekennzeichnet**, daß
der Kälteerzeuger (20) außerhalb des Drucksaales (14) steht und die von ihm gekühlte Kühlflüssigkeit in einem Kühlflüssigkeitskreislauf (22) zirkuliert, welcher sich durch eine Wand (15) des Drucksaals (14) hindurcherstreckt.

## Claims

1. Printing press temperature stabilizing system having at least one temperature stabilizing device unit (40, 42) for a printing press, in particular for an offset printing press, which is situated in a printroom, the temperature stabilizing device unit having the following features: connection means (54, 55, 67, 72,) for external liquid lines (24, 26, 68, 70, 88), at least one heat exchanger (44) for the exchange of heat between a cooling liquid of a cold producer (20), which is disposed outside of the temperature stabilizing device unit and cools the cooling liquid and is detachably connected by the connection means (54, 55), and at least one printing press liquid (47, 87) which is to be cooled, at least one storage tank (46) for each printing press liquid (47, 87), at least one pump (48) for each printing press liquid (47, 87) for conveying said printing press liquid in each case in a separate liquid circuit (64, 76), which in each case comprises at least the storage tank (46) and the heat exchanger (44) of said printing press liquid and a printing press part (34, 88), which is disposed outside of the temperature stabilizing device unit (40, 42) and is detachably connected by the connection means (67, 72);
characterized in that the temperature stabilizing device unit (40, 42) is removably housed in the printing press (6) or under a catwalk (92, 94) surrounding said printing press.

2. Printing press temperature stabilizing system according to claim 1,
characterized in that the temperature stabilizing device unit (40, 42) or the temperature stabilizing device units (40, 42) is or are disposed behind a door (98, 99), and that the door (98, 99) is larger than the respective temperature stabilizing device unit (40, 42) so that the latter may, without being dismantled, be moved through the door.

3. Printing press temperature stabilizing system according to claim 1 or 2,
characterized in that the printing press liquid of the one liquid circuit (64, 76 in 40) is fountain solution (47) for dampening areas of the plate cylinder (28) which are not to take ink, that the printing press liquid of a second of the separate liquid circuits (74, 76 in 42) is cooling water for stabilizing the temperature of a rotational body, in particular of an ink distributing roller (88) of an inking unit (36) of the printing press (6), and that the heat exchangers (44) associated with the two liquid circuits are serially disposed relative to one another in such a way that the heat exchanger (44) for the cooling liquid (87) is disposed downstream of the heat exchanger (44) for the fountain solution (47) in the cooling liquid circuit of the external cold producer (20) and is therefore swept only after the heat exchanger (44) for the fountain solution (47) by the cooling liquid.

4. Printing press temperature stabilizing system according to one of claims 1 to 3,
characterized in that the cold producer (20) is situated outside of the printroom (14) and the cooling liquid cooled by said cold producer circulates in a cooling liquid circuit (22) which extends through one wall (15) of the printroom (14).

## Revendications

1. Système de maintien à température modérée pour machine à imprimer, comprenant au moins une unité d'appareil à tempérer ou à maintenir à température modérée (40, 42) pour une machine à imprimer, en particulier pour une machine à imprimer offset, qui est placée dans une salle d'impression, l'unité d'appareil à tempérer présentant les particularités suivantes: des moyens de raccordement (54, 55, 67, 72) pour des conduites de liquide externes (24, 26, 68, 70, 88), au moins un échangeur de chaleur (44) pour l'échange thermique entre un liquide de refroidissement d'un générateur de froid (20) disposé à l'extérieur de l'unité d'appareil à tempérer, qui refroidit le liquide de refroidissement et est raccordé de façon détachable par les moyens de raccordement (54, 55), et au moins un liquide à refroidir (47, 87) pour machines à imprimer, au moins un réservoir (46) pour chaque liquide (47, 87) pour machines à imprimer, au moins une pompe (48) pour chaque liquide (47, 87) pour machines à imprimer, servant à faire circuler ce liquide dans un circuit de liquide (64, 76) séparé, lequel contient au moins le réservoir (46) et l'échangeur de chaleur (44) de ce liquide pour machines à imprimer, ainsi qu'une partie de machine à imprimer (34, 88) disposée à l'extérieur de l'unité d'appareil à tempérer (40, 42) et raccordée de façon détachable par les moyens de raccordement (67, 72),
caractérisé en ce que l'unité d'appareil à tempérer (40, 42) est logée de façon amovible dans la machine à imprimer (6) ou au-dessous d'une passerelle ou autre passage de personnes (92, 94) entourant la machine.

2. Système de maintien à température modérée pour machine à imprimer selon la revendication 1, caractérisé en ce que l'unité ou les unités d'appareil à tempérer (40, 42) est ou sont disposée(s) derrière une porte (98, 99), et que la porte (98, 99) est plus grande que l'unité d'appareil à tempérer (40, 42) concernée, de sorte que cette unité peut être passée par l'ouverture de porte sans qu'il soit nécessaire de démonter l'unité.

3. Système de maintien à température modérée pour machine à imprimer selon la revendication 1 ou 2, caractérisé en ce que le liquide pour machines à imprimer d'un circuit de liquide (64, 76 en 40) est de l'eau de mouillage (47) pour mouiller des zones n'acceptant pas l'encre du cylindre porte-plaque (28), que le liquide pour machines à imprimer d'un deuxième (74, 76 en 42) des circuits de liquide séparés les uns des autres est de l'eau de refroidissement pour le maintien à température modérée d'un corps rotatif, en particulier d'un rouleau distributeur d'encre (88) d'un dispositif d'encrage (36) de la machine à imprimer (6), et que les échangeurs de chaleur (44) coordonnés aux deux circuits de liquide sont branchés en série l'un avec l'autre, de manière que l'échangeur de chaleur (44) pour le liquide de refroidissement (87) soit disposé en aval de l'échangeur de chaleur (44) pour l'eau de mouillage (47) dans le circuit de liquide de refroidissement du générateur de froid (20) externe, de sorte qu'il est seulement parcouru par le liquide de refroidissement après l'échangeur de chaleur (44) pour l'eau de mouillage (47).

4. Système de maintien à température modérée pour machine à imprimer selon une des revendications 1 à 3, caractérisé en ce que le générateur de froid (20) est placé à l'extérieur de la salle d'impression (14) et le liquide de refroidissement refroidi par lui circule dans un circuit de liquide de refroidissement (22) qui s'étend à travers une paroi (15) de la salle d'impression (14).
